# FASCICULE DE BREVET EUROPEEN

(11) **EP 1 207 052 B1**
(45) Date de publication et mention de la délivrance du brevet: **19.07.2006**
(21) Numéro de dépôt: 01870221.7
(22) Date de dépôt: 16.10.2001
(51) Int. Cl.: B44C 3/12, E04C 1/00

(54) **Objet décoratif et son procédé de fabrication**
Ziergegenstand und Verfahren zu seiner Herstellung
Decorative object and process for making the same

(30) Priorité: 17.10.2000 BE 200000660
(43) Date de publication de la demande: 22.05.2002
(73) Titulaire: Motte dit Falisse, Gilles Jacques Abel Marie, 4102 Ougrée (BE)
(72) Inventeur: Motte dit Falisse, M. Gilles Jacques Abel Marie, 4102 Ougrée (BE)
(74) Mandataire: Claeys, Pierre

(56) Documents cités:
- US-A- 5 451 436
- US-A- 5 528 876
- US-A- 5 687 522
- US-A- 5 964 070

## Description

La présente invention est relative à un objet décoratif et à son procédé de fabrication.

Par objets décoratifs il faut entendre, suivant la présente invention, des objets à effet purement esthétique, comme des statues, des hauts-reliefs et des objets analogues, ainsi que des objets à effet esthétique ayant une fonction technique, comme par exemple des éléments de construction, tels que des parois, des murs, des plafonds, des voûtes, et éléments analogues, ou encore des éléments d'ameublement, comme des sièges, des divans, etc...

Il est connu de façonner des matériaux par la taille, le moulage ou d'autres procédés pour leur donner une forme à effet décoratif ou esthétique. Il est aussi connu, pour réaliser de tels objets, de soutenir le matériau dont est fait l'objet par une ossature interne, invisible ou uniquement partiellement visible de l'extérieur.

Lors de la réalisation d'objets de grandes dimensions, l'artiste ou le décorateur voit ses possibilités d'imagination limitées par le poids de l'objet et les nécessités de transport.

Il est aussi connu de réaliser des objets décoratifs, tels que des sculptures, par une simple ossature, par exemple métallique, l'observateur pouvant, s'il le souhaite, recomposer par l'imagination le corps complet de l'objet représenté.

On connait aussi des structures de paroi pour constructions présentant une ossature ajourée dans laquelle est coulé du béton (v. US-A-5528876 et 5687522).

La présente invention a pour but de prévoir des objets décoratifs de conception nouvelle et donc à effet esthétique inattendu, tout en permettant une fabrication simple, peu coûteuse, et souvent relativement rapide de l'objet, même dans le cas d'objets lourds et de grandes dimensions. Avantageusement, la présente invention prévoit également la réalisation d'objets identiques d'une manière répétitive, éventuellement à l'échelle industrielle.

On résout ce problème suivant l'invention par un objet décoratif, comprenant une ossature de support délimitant un volume interne et présentant des ajours, et des blocs individuels de matière de remplissage qui remplissent au moins partiellement le volume interne, et qui ne tiennent pas l'un à l'autre, les blocs et l'ossature étant simultanément visibles de l'extérieur.

L'ossature de support de l'objet est donc, dans ce cas, externe et est visible de l'extérieur, c'est-à-dire qu'elle participe à l'effet décoratif. D'autre part, le corps de l'objet est formé de blocs individuels, qui ne tiennent pas l'un à l'autre et qui sont donc aisément manipulables et transportables. Par le fait des ajours dans l'ossature, les blocs de la matière de remplissage participent eux aussi à l'effet décoratif. Cela permet de jouer sur deux matières différentes, l'ossature et les blocs, par des effets de contraste ou de mariages de couleurs par exemple.

Suivant une forme de réalisation particulière de l'invention, l'ossature de support est formée d'éléments en forme de tiges reliés l'un à l'autre de manière à retenir les blocs de la matière de remplissage au moins partiellement dans le volume interne et à permettre une vision totale des blocs depuis l'extérieur. L'ossature peut ainsi présenter des ajours de grande surface par rapport à des tiges de retenue à section fine, ce qui permet une vision quasiment totale des blocs de remplissage depuis l'extérieur. Si les blocs sont eux-mêmes constitués de blocs décoratifs en soi, l'effet obtenu peut être surprenant.

D'autre part, avantageusement les éléments en forme de tige sont suivant l'invention façonnables de manière à épouser étroitement la forme du ou des blocs retenus par eux. L'ossature peut aussi être appliquée étroitement sur les blocs tout en laissant certains d'entre eux dépasser hors de l'ossature et imposer aux blocs de remplissage une forme générale dans laquelle ils sont retenus. Avantageusement, dans certains cas, certains blocs sont supportés individuellement par l'ossature de support, sans appui nécessairement sur d'autres blocs.

Comme matières pour les blocs, on peut envisager entre autres des blocs en pierre, en matière synthétique, en métal, en verre, en bois, etc... En fonction de l'effet désiré, les blocs peuvent être en une seule et même matière ou être en matières différentes. Leurs couleurs peuvent être identiques ou différentes. Les blocs peuvent être isolément pesants, comme les blocs en pierre par exemple, ou légers, comme des blocs de matière synthétique expansée. Les blocs peuvent avoir une forme identique ou différente, ils peuvent avoir une forme régulière ou irrégulière.

Suivant une forme avantageuse de réalisation de l'invention, l'ossature de support est en une matière rigide qui ne se déforme pas sous le poids des blocs de matière de remplissage. C'est donc l'ossature qui donne la forme générale de base à l'objet, et les blocs par leur poids ne provoquent pas d'infléchissement même partiel du volume interne formé par l'ossature.

Comme éléments d'ossature, on peut par exemple prévoir des tiges en métal, en particulier en acier inoxydable, en laiton, en cuivre, etc..., en bois, en matière synthétique rigide, en verre, etc... L'acier inoxydable est préféré étant donné sa grande facilité de déformation à chaud et le soudage particulièrement aisé par exemple de tiges d'acier préalablement déformées d'une manière adaptée aux blocs à supporter. L'acier inoxydable présente en outre le grand avantage d'une bonne résistance aux intempéries.

D'autres formes de réalisation d'objets décoratifs suivant l'invention sont indiquées dans les revendications annexées, ainsi que leur procédé de fabrication.

D'autres détails et particularités de l'invention ressortiront de la description donnée ci-après, avec référence aux dessins annexés, de quelques exemples de réalisation non limitatifs.

La figure 1 représente une forme de réalisation d'un objet décoratif suivant l'invention.

Les figures 2 et 3 représentent les étapes d'un procédé de fabrication d'un objet décoratif suivant l'invention.

Sur les différents dessins, les éléments identiques ou analogues sont désignés par les mêmes références.

Sur la figure 1, on a représenté un objet décoratif de type statue, qui est de grandes dimensions, environ 2 m de haut sur 1 m de large. Comme on peut le voir, cette statue représente un animal, le kangourou. L'ossature de support 1 est formée de tiges 2 qui, dans l'exemple illustré, sont en acier inoxydable. Ces tiges 2 sont soudées l'une à l'autre par exemple en 3 de manière à former un squelette externe visible de l'extérieur, et délimitant un volume interne. Dans certains cas, quelques tiges peuvent former des traverses 4, qui passent à travers le volume interne et sont soudées à des tiges 2 formant l'ossature de support, pour rigidifier davantage la forme de l'ossature de support.

A l'intérieur de cette ossature 1 sont supportés des blocs 5 d'une matière de remplissage, qui dans le cas présent est en pierre. Les pierres sont choisies en fonction de leur forme, de leur couleur et de leurs dimensions. On peut par exemple prévoir l'emploi de pierres bleues, de tuffeau, de pierre de France, de marbre, de grès, etc... et éventuellement les mélanger.

Comme on peut le constater, si certains blocs sont complètement emprisonnés dans le volume interne formé par l'ossature de support 1, comme par exemple le bloc 6, d'autres blocs, par exemple le bloc 7 est agencé de manière à faire partiellement saillie en dehors de l'ossature. L'ossature de support a donc une fonction de soutien et de retenue des blocs, ainsi qu'une fonction décorative en soi, mais pas celle de délimiter un volume que les blocs de remplissage ne peuvent pas dépasser. Au contraire, certains blocs sont supportés et retenus quasiment isolément par l'ossature de support de façon à ce que la plus grande part de leur volume propre soit en dehors du volume interne délimité par l'ossature, comme par exemple les blocs 8 et 9. Cette disposition mutuelle entre l'ossature et les blocs permet une très grande souplesse dans l'effet décoratif ou esthétique que l'on peut obtenir.

Comme on peut le remarquer, les tiges 2 sont de faible section, de l'ordre du cm, alors que les ajours réalisés entre elles ont des côtés plutôt de l'ordre du dm ou davantage. Cela permet une vision quasiment complète des blocs à l'intérieur de l'ossature. Les tiges sont façonnées de manière à épouser la forme des blocs qu'elles retiennent, et leur rigidité est suffisante pour ne pas être déformées par le poids des blocs qu'elles supportent.

Pour construire une telle statue, on peut procéder de la manière suivante. Les blocs de base 10 de la statue sont posés par terre, et ils sont enveloppés partiellement par des tiges en acier. Celles-ci sont déformées à la chaleur de manière à épouser la forme des blocs de base et ainsi à les envelopper. Ces tiges sont ensuite soudées l'une à l'autre de manière à former un début d'ossature. Ensuite des blocs sont empilés sur les blocs de base et sont à leur tour enveloppés de tiges qui, après conformation éventuelle aux blocs adjacents, sont soudées au début d'ossature déjà existant, et ainsi de suite.

Sur les figures 2 et 3, on a représenté les différentes étapes de construction d'un mur muni d'une baie voûtée.

La première étape consiste à réaliser une ossature de support 19 préfabriquée, formée de plusieurs parties assemblables par la suite.

Dans l'exemple illustré, l'ossature 19 comprend deux parties, une première partie en forme de réceptacle 11 qui ici est constitué de barres longitudinales 12, de barres latérales 13, et de barres arquées 14, ainsi que de barres transversales 15, formant ensemble un cadre. Les barres des cadres sont reliées par un entrelacs de tiges 16 de formes variées, qui présentent entre elles des ajours 20. Les barres et les tiges sont dans l'exemple illustré en une matière synthétique qui a été moulée dans la forme représentée.

On peut bien entendu prévoir que ce réceptacle 11 soit lui-même formé de plusieurs parties, par exemple que chaque côté du réceptacle soit préfabriqué indépendamment et que les côtés soient assemblés par des moyens courants sur place.

Une fois que le réceptacle est mis en place, il peut être rempli de blocs, dans l'exemple illustré de blocs 17 de verre ou de matière vitreuse aux formes disparates. On ferme ensuite le réceptacle par la deuxième partie de l'ossature, par un couvercle 18, représenté uniquement de manière brisée sur la figure 3. On relie alors le couvercle 18 au réceptacle 11 par tout moyen connu approprié. Les fixations entre les différentes parties du réceptacle ou entre les différentes tiges de la statue de l'exemple illustré sur la figure 1 peuvent se faire aussi par d'autres moyens que le soudage, et on peut envisager par exemple un brasage, un nouage quand les tiges sont en matière souple, comme du laiton ou du cuivre, un boulonnage, et tout autre procédé connu analogue.

Il doit être entendu que la présente invention n'est en aucune façon limitée aux formes de réalisation décrites ci-dessus et que bien des modifications peuvent y être apportées sans sortir du cadre des revendications annexées.

On peut par exemple envisager d'introduire dans l'ossature un objet creux non visible de l'extérieur pour alléger l'objet décoratif formé.

## Revendications

1. Objet décoratif, comprenant
- une ossature de support (1; 19) délimitant un volume interne et présentant des ajours (20), et
- des blocs individuels de matière de remplissage (5, 17) qui remplissent au moins partiellement le volume interne et qui ne tiennent pas l'un à l'autre, les blocs et l'ossature étant simultanément visibles de l'extérieur.

2. Objet décoratif suivant la revendication 1, **caractérisé en ce que** des blocs de matière de remplissage passent partiellement à travers au moins certains ajours de ladite ossature et font ainsi saillie hors du volume interne.

3. Objet décoratif suivant l'une ou l'autre des revendications 1 et 2, **caractérisé en ce que** l'ossature de support (1; 19) est formée d'éléments en forme de tiges (2; 12-16) reliés l'un à l'autre de manière à retenir les blocs de la matière de remplissage au moins partiellement dans le volume interne et à permettre une vision totale des blocs depuis l'extérieur.

4. Objet décoratif suivant la revendication 3, **caractérisé en ce qu**'au moins certains éléments en forme de tige (2; 12-16) épousent la forme du ou des blocs retenus par eux.

5. Objet décoratif suivant l'une quelconque des revendications 1 à 4, **caractérisé en ce que** l'ossature de support (1; 19) est en une matière rigide qui ne se déforme pas sous le poids des blocs (5) de matière de remplissage.

6. Objet décoratif suivant l'une quelconque des revendications 1 à 5, **caractérisé en ce qu**'il constitue un objet esthétique.

7. Objet décoratif suivant l'une quelconque des revendications 1 à 6, **caractérisé en ce qu**'il forme un élément de construction ou d'ameublement.

8. Procédé de fabrication d'objet décoratif suivant l'une quelconque des revendications 1 à 7, **caractérisé en ce qu**'il comprend
- un enveloppement partiel d'au moins un bloc de matière de remplissage par au moins un élément d'ossature de support, de manière que celui-ci épouse la forme dudit au moins un bloc,
- un empilement d'au moins un bloc supplémentaire de matière de remplissage sur ledit au moins un bloc déjà enveloppé,
- un enveloppement partiel d'au moins un élément d'ossature de support supplémentaire autour dudit au moins un bloc supplémentaire de manière à épouser sa forme et une fixation de cet au moins un élément d'ossature de support supplémentaire audit au moins un élément d'ossature de support, et ainsi de suite.

9. Procédé suivant la revendication 8, **caractérisé en ce que ladite** fixation a lieu par soudage, brasage, nouage, boulonnage, ou tout autre procédé de fixation analogue.

10. Procédé de fabrication d'objet décoratif suivant l'une quelconque des revendications 1 à 7, **caractérisé en ce qu**'il comprend
- une réalisation de l'ossature de support sous la forme de plusieurs parties d'ossature séparées,
- un agencement d'au moins une desdites parties d'ossature séparées en un réceptacle au moins partiellement ouvert d'un côté,
- un remplissage de ce réceptacle par les blocs de matière de remplissage par ledit côté ouvert du réceptacle, et
- une fermeture du côté ouvert du réceptacle par montage sur lui desdites parties d'ossature séparées restantes.

## Claims

1. Decorative object, comprising
- a support framework (1; 19) delimiting an internal volume and having apertures (20), and
- individual blocks of filling material (5, 17) which at least partially fill the internal volume and which are not fixed to one another, the blocks and the framework being simultaneously visible from the outside.

2. Decorative object according to claim 1, **characterised in that** blocks of filling material pass partially through at least some apertures in the said framework and thus project out of the internal volume.

3. Decorative object according to one or other of claims 1 and 2, **characterised in that** the support framework (1; 19) is formed by elements in the form of rods (2; 12-16) connected to one another so as to hold the blocks of filling material at least partially in the internal volume and to permit total vision of the blocks from the outside.

4. Decorative object according to claim 3, **characterised in that** at least some elements in the form of a rod (2; 12-16) match the shape of the block or blocks held by them.

5. Decorative object according to any one of claims 1 to 4, **characterised in that** the support framework (1; 19) is made from a rigid material which does not deform under the weight of the blocks (5) of filling material.

6. Decorative object according to any one of claims 1 to 5, **characterised in that** it constitutes an aesthetic object.

7. Decorative object according to any one of claims 1 to 6, **characterised in that** it forms a construction or decorative element.

8. Method of manufacturing a decorative object according to any one of claims 1 to 7, **characterised in that** it comprises
- a partial enveloping of at least one block of filling material by at least one support framework element, so that the latter matches the shape of the said at least one block,
- a stacking of at least one supplementary block of filling material on the said at least one block already enveloped,
- a partial enveloping of at least one supplementary support framework element around the said at least one supplementary block so as to match its shape and a fixing of this at least one supplementary support framework element to the said at least one support framework element, and so on.

9. Method according to claim 8, **characterised in that** the said fixing takes place by welding, brazing, knotting, bolting or any other similar fixing method.

10. Method of manufacturing a decorative object according to any one of claims 1 to 7, **characterised in that** it comprises
- a production of the support framework in the form of several separate framework parts,
- an arrangement of at least one of the said separate framework parts in a receptacle at least partially open on one side,
- filling of this receptacle by the blocks of filling material through the said open side of the receptacle, and
- closure of the open side of the receptacle by mounting on it the said remaining separate framework parts.

## Patentansprüche

1. Dekorgegenstand, umfassend:
- ein Stützgestell (1; 19), das ein Innenvolumen begrenzt und Öffnungen (20) aufweist; und
- Einzelblöcke aus Füllmaterial (5, 17), die zumindest teilweise das Innenvolumen füllen und nicht aneinander hängen, wobei die Blöcke und das Gestell gleichzeitig von außen sichtbar sind.

2. Dekorgegenstand nach Anspruch 1, **dadurch gekennzeichnet, dass** Blöcke aus Füllmaterial teilweise durch zumindest gewisse Öffnungen des Gestells verlaufen und so aus dem Innenvolumen herausragen.

3. Dekorgegenstand nach dem einen oder anderen der Ansprüche 1 und 2, **dadurch gekennzeichnet, dass** das Stützgestell (1; 19) von stangenförmigen Elementen (2; 12-16) gebildet ist, die miteinander derart verbunden sind, dass sie die Blöcke aus Füllmaterial zumindest teilweise im Innenvolumen halten und eine Gesamtsicht der Blöcke von außen ermöglichen.

4. Dekorgegenstand nach Anspruch 3, **dadurch gekennzeichnet, dass** sich zumindest gewisse stangenförmige Elemente (2; 12-16) an die Form des oder der von ihnen gehaltenen Blöcke anpassen.

5. Dekorgegenstand nach einem der Ansprüche 1 bis 4, **dadurch gekennzeichnet, dass** das Stützgestell (1; 19) aus einem starren Material ist, das sich unter dem Gewicht der Blöcke (5) aus Füllmaterial nicht verformt.

6. Dekorgegenstand nach einem der Ansprüche 1 bis 5, **dadurch gekennzeichnet, dass** er einen ästhetischen Gegenstand darstellt.

7. Dekorgegenstand nach einem der Ansprüche 1 bis 6, **dadurch gekennzeichnet, dass** er ein Bau- oder Einrichtungselement darstellt.

8. Verfahren zur Herstellung eines Dekorgegenstandes nach einem der Ansprüche 1 bis 7, **dadurch gekennzeichnet, dass** es umfasst:
- eine teilweise Umhüllung von mindestens einem Block aus Füllmaterial durch mindestens ein Element des Stützgestells, so dass sich dieses an die Form des mindestens einen Blocks anpasst,
- eine Stapelung von mindestens einem zusätzlichen Block aus Füllmaterial auf den bereits umhüllten mindestens einen Block,
- eine teilweise Umhüllung von mindestens einem zusätzlichen Element des Stützgestells um den mindestens einen zusätzlichen Block, um sich an seine Form anzupassen, und eine Befestigung dieses mindestens einen zusätzlichen Elements des Stützgestells an mindestens einem Element des Stützgestells und so weiter.

9. Verfahren nach Anspruch 8, **dadurch gekennzeichnet, dass** die Befestigung durch Schweißen, Löten, Verknoten, Verschrauben oder jedes andere analoge Befestigungsverfahren stattfindet.

10. Verfahren zur Herstellung eines Dekorgegenstandes nach einem der Ansprüche 1 bis 7, **dadurch gekennzeichnet, dass** es umfasst:
eine Herstellung des Stützgestells in Form von mehreren getrennten Gestellteilen,
- eine Anbringung von mindestens einem der getrennten Gestellteile in Form eines zumindest auf einer Seite offenen Behältnisses,
- eine Füllung dieses Behältnisses mit den Blöcken aus Füllmaterial von der offenen Seite des Behältnisses aus, und
- ein Verschließen der offenen Seite des Behältnisses durch Befestigung der übrigen getrennten Gestellteile auf diesem.
